# FASCICULE DE BREVET EUROPEEN

(11) **EP 0 598 041 B1**
(45) Date de publication et mention de la délivrance du brevet: **22.03.1995**
(21) Numéro de dépôt: 92917880.4
(22) Date de dépôt: 22.07.1992
(51) Int. Cl.: B65D 83/56, B65D 83/32

(54) **VALVE POUR RECIPIENT PRESSURISE DU TYPE BIDON AEROSOL, ET RECIPIENT PRESSURISE EQUIPE D'UNE TELLE VALVE**
AEROSOL-DRUCKBEHÄLTERVENTIL UND DRUCKBEHÄLTER VERSEHEN MIT EINEM SOLCHEN VENTIL
VALVE FOR A PRESSURIZED CONTAINER SUCH AS AN AEROSOL CAN, AND PRESSURIZED CONTAINER PROVIDED THEREWITH

(30) Priorité: 07.08.1991 FR 9110040
(43) Date de publication de la demande: 25.05.1994
(73) Titulaire: L'OREAL, 75008 Paris (FR)
(72) Inventeur: YQUEL, Jean-Pierre, F-92700 Colombes (FR)
(74) Mandataire: Peuscet, Jacques
(86) Numéro de dépôt international: FR9200717
(87) Numéro de publication internationale: WO9302948

(56) Documents cités:
- CH-A- 384 491
- DE-A- 1 955 397
- FR-A- 2 237 423
- FR-A- 2 375 111
- US-A- 3 653 553
- US-A- 3 893 596

## Description

L'invention est relative à une valve pour récipient pressurisé, ou bidon aérosol, du genre de celles qui comprennent un corps de valve destiné à être fixé dans une coupelle montée sur le bidon, une tige de valve mobile axialement dans le corps de valve, et des moyens de rappel élastiques pour rappeler la tige de valve en une position de fermeture, tandis que l'ouverture de la valve est obtenue par une action d'enfoncement sur la tige, ladite valve étant combinée avec un clapet sensible à l'action de la pesanteur propre à fermer la sortie de la valve lorsque le récipient occupe une position écartée, au-delà d'une limite prédéterminée, de sa position normale d'utilisation.

D'une manière générale, le récipient est destiné à être utilisé soit tête en haut, ou soit tête en bas, avec son axe sensiblement vertical. Le susdit clapet intervient pour fermer la sortie de la valve si l'axe du récipient est trop écarté de la verticale et/ou si la tête du récipient n'occupe pas la position normale.

FR-A-2 375 111 montre une valve de ce type, notamment à la figure 5 où le clapet sensible à l'action de la pesanteur comprend une bille formant organe d'obturation. Lorsque le récipient est retourné, la bille vient s'appliquer contre un siège et ferme le passage vers la tige, si bien que la distribution de la composition pour aérosol est arrêtée.

Selon ce document antérieur, l'orifice destiné à être fermé par la bille du clapet a un diamètre relativement réduit créant une perte de charge supplémentaire non négligeable, en fonctionnement normal.

DE-A-1 955 397 concerne un dispositif de distribution selon le préambule de la revendication 1 qui permet de distribuer un produit contenu dans un récipient sous pression muni d'une tête de distribution aussi bien tête en haut que tête en bas. Dans ce but, le corps de la valve de la tête de distribution peut être fermé en position tête en bas par une bille, et la paroi du corps de valve est munie d'une ouverture, ouverture qui n'est jamais fermée.

L'invention a pour but, surtout, de rendre la valve du genre défini précédemment telle que la présence du clapet sensible à l'action de la pesanteur n'introduise pas de perte de charge supplémentaire sensible pour l'écoulement du fluide en fonctionnement normal.

L'invention a également pour but de fournir une valve dont le clapet réagit à une mauvaise position donnée au récipient. Ceci est particulièrement intéressant dans le cas de récipients mis sous pression à l'aide d'un gaz comprimé, notamment d'air comprimé, qu'il convient d'économiser pour éviter des gonflages trop fréquents du récipient ; en effet, lors d'une mauvaise position donnée au récipient, la pulvérisation n'est pas satisfaisante et il y a une perte importante du gaz propulseur.

Il convient également que le retour du clapet en position ouverte soit fiable, lorsque le récipient revient d'une mauvaise position à une bonne position.

Il est souhaitable en outre qu'une telle valve soit d'un prix de revient modéré vis-à-vis d'une valve classique.

Selon l'invention, une valve pour récipient pressurisé, ou bidon aérosol, du genre défini précédemment, est caractérisée par le fait que l'orifice est un micro-orifice qui est fermé lorsque la tige est enfoncée de façon à éviter tout passage de fluide du récipient dans le corps de valve à travers le micro-orifice et qui est ouvert lorsque la tige n'est pas enfoncée pour établir une communication entre le volume intérieur sous pression du récipient et la zone de la valve située en aval de l'organe d'obturation du clapet en position fermée, afin d'équilibrer les pressions de part et d'autre de cet organe d'obturation et de faciliter son retour en position ouverte sous l'action de la pesanteur.

Il est possible ainsi, d'une part, de donner à l'orifice, destiné a être fermé par l'organe d'obturation, un diamètre relativement important sans avoir à craindre que l'organe d'obturation soit empêché de revenir à sa position d'ouverture par suite de la force due aux différences de pression qui aparaissent de part et d'autre de cet organe d'obturation lorsqu'il prend la position fermée. La masse de cet organe d'obturation peut être diminuée, ce qui réduit l'inertie à la fermeture.

La force correspondant au produit de la section du siège du clapet par la pression interne du récipient peut âtre supérieure au poids de l'organe d'obturation, cette force étant contrebalancée par une force opposée obtenue grâce à la micro-fuite créée par le micro-orifice.

Lorsque la valve est associée à un tube plongeur s'étendant à partir du corps de valve jusqu'au fond du récipient, lequel est destiné à être utilisé tète en haut, l'organe d'obturation peut être disposé dans le tube plongeur qui est fermé axialement à son extrémité inférieure et est muni d'au moins une entrée décalée radialement par rapport à l'axe du tube, le siège de l'organe d'obturation, en particulier constitué par une bille, étant prévu à l'extrémité de la queue de valve sur laquelle est engagé le tube plongeur.

Afin d'assurer une obturation plus rapide, on peut disposer l'organe d'obturation dans un appendice inférieur du corps de valve. Le tube plongeur peut déboucher latéralement dans cet appendice, le siège de l'organe d'obturation étant situé à une distance réduite du fond de cet appendice.

Dans le cas d'une valve pour récipient destiné à être utilisé tête en bas, la valve comporte sur son corps une extension latérale avec une entrée de gaz en partie haute et un siège en partie basse, l'organe d'obturation pouvant se déplacer dans cette extension latérale.

Le micro-orifice est avantageusement réalisé sous forme d'une échancrure de dimensions réduites prévue sur un bord du corps de valve destiné à venir en appui contre une rondelle d'étanchéité sollicitée par la tige de valve.

La valve peut comporter un micro-orifice de passage de gaz prévu dans le corps de valve et une coiffe tournant sa concavité en sens inverse du corps de valve, propre à se déplacer en coulissement dans ce corps de valve, coiffe qui constitue la tige de valve, cette coiffe comportant vers son fond au moins un trou de passage et sur sa périphérie deux joncs circulaires d'étanchéité espacés axialement et disposés de manière telle qu'en fonctionnement normal, coiffe enfoncée, le micro-orifice de passage se trouve emprisonné entre les deux joncs, tandis qu'en position normale, valve en position fermée, le susdit micro-orifice établit un passage entre l'intérieur du corps de valve et le récipient.

De préférence, l'organe d'obturation, en particulier une bille, est retenu dans un logement prévu dans la queue de valve.

L'invention concerne également un récipient pressurisé, ou bidon aérosol, équipé d'une valve telle que définie précédemment.

L'invention consiste, mises à part les dispositions exposées ci-dessus, en un certain nombre d'autres dispositions dont il sera plus explicitement question ci-après à propos d'exemples de réalisation particuliers décrits avec référence aux dessins ci-annexés, mais qui ne sont nullement limitatifs.

La figure 1, de ces dessins, représente, schématiquement en coupe, un récipient pressurisé et une valve, avec tube plongeur, conforme à l'invention, un détail étant montré à plus grande échelle.

La figure 2 montre, à plus petite échelle, le récipient de la figure 1 tête en bas, c'est-à-dire en mauvaise position, son fonctionnement étant rendu impossible.

La figure 3 illustre une variante de réalisation de la valve avec un système à obturation rapide.

La figure 4 est une autre variante du système à obturation rapide.

Les figures 5 à 7 représentent, respectivement tête en haut, tête en bas, et retour à la position tête en haut, une valve conforme à une autre variante de réalisation.

La figure 8 illustre une valve selon l'invention destinée à un fonctionnement tête en bas, et qui se trouve en position de blocage selon cette figure 8.

La figure 9, enfin, illustre la valve de la figure 8 dans sa position normale de fonctionnement tête en bas.

En se reportant aux figures 1 et 2 des dessins, on peut voir un récipient pressurisé du type bidon aérosol 1 contenant un liquide 2 à pulvériser et un agent propulseur 3 constitué de préférence par un gaz inerte, notamment de l'air, comprimé ou bien encore un propulseur ou un mélange de gaz liquéfiés.

Le bidon 1 comporte une ouverture 4 sur laquelle est sertie une coupelle 5. Une valve de distribution 6 est fixée, généralement par sertissage, au centre de la coupelle 5. La valve 6 comprend un corps de valve 7 muni, à son extrémité fixée sur la coupelle, d'un renflement périphérique 8 ou coquille de valve. Le bord de ce renflement 8, éloigné du fond du récipient 1, est muni d'une nervure périphérique 9 à section transversale triangulaire, déterminant une arête contre laquelle est appuyée une rondelle d'étanchéité 10, par exemple en matière élastomère. Le sertissage de la partie centrale de la coupelle 5 sur le renflement 8 maintient serré le bord extérieur de la rondelle 10 contre l'arête de la nervure 9 de manière à réaliser une étanchéité à ce niveau. Toutefois, une communication subsiste entre l'intérieur du récipient 1 et la zone annulaire comprise entre la surface extérieure cylindrique du renflement 1 et la surface interne de la zone voisine de la coupelle 5.

A son extrémité opposée à la nervure 9, le corps de valve 7 se prolonge par une tubulure 11, de diamètre réduit, formant queue de valve.

Une tige de valve 12 est montée mobile axialement dans le corps 7, cette tige se prolongeant par une partie 13 de plus faible diamètre faisant saillie à l'extérieur. Un canal axial 14 est prévu dans la partie 13 et débouche à l'extrémité frontale libre. Ce canal 14 communique, à son autre extrémité, avec un canal radial 15 débouchant latéralement dans une gorge périphérique 16 prévue à la jonction du prolongement 13 et de la partie de plus fort diamètre de la tige 12 située dans le corps 7.

La bordure 17 du trou central de la rondelle 10 a un diamètre légèrement inférieur au diamètre de la gorge 16 et vient serrer le fond de la gorge en formant, lorsque la tige 12 n'est pas enfoncée, une sorte de lèvre recourbée vers l'extérieur de manière à assurer la fermeture étanche de l'entrée du canal 15, vis-à-vis du volume intérieur du corps 7.

La tige 12 est maintenue dans la position de repos ou fermée, représentée à la figure 1, par un ressort de rappel 18 prévu entre un épaulement du corps 7 et la tige 12. Un espace radial suffisant est prévu entre la surface extérieure de la tige 12 et la surface interne du corps 11 pour permettre un libre passage des fluides.

L'utilisateur peut provoquer l'ouverture de la valve 6 en agissant sur un bouton-poussoir (non représenté), muni d'une buse de pulvérisation communiquant avec le canal 14, de manière à enfoncer la tige 12 à l'encontre de la force du ressort 18. Cette action permet de mettre en communication le canal radial 15 avec le volume intérieur du corps 7, la rondelle d'étanchéité 10 se déformant au niveau de son bord intérieur pour autoriser cette communication tout en maintenant une étanchéité autour de la base du prolongement 13, vis-à-vis de l'extérieur.

Le bidon 1 représenté sur la figure 1 est destiné à être utilisé tête en haut et un tube plongeur 19 est engagé autour de la tubulure 11, ce tube s'étendant jusqu'au fond du bidon.

La valve 12 est combinée avec un clapet C sensible à l'action de la pesanteur et propre à fermer la sortie de la valve lorsque le récipient 1 occupe, comme illustré sur la figure 2, une position, tête en bas, qui n'est pas la position normale d'utilisation.

Le clapet C comprend un siège 20 constitué par l'extrémité de la tubulure 11 éloignée du corps 7 et un organe d'obturation constitué par une bille 21, mobile sous l'action de la pesanteur, et propre à s'appliquer de manière étanche contre le siège 20, de manière à fermer la tubulure 11 et empêcher toute sortie de produit par la tige de valve 12.

Selon la réalisation des figures 1 et 2, la bille 21 est disposée dans le tube plongeur 19 qui est fermé axialement à son extrémité inférieure par un fond 22. Le tube 19 est muni d'une entrée latérale 23 prévue à proximité du fond 22.

Dans l'exemple de la figure 1, l'entrée 23 est prévue dans la paroi cylindrique. En variante, une ou plusieurs entrées 23, par exemple constituées par des trous, pourraient être prévues dans le fond 22, en étant décalées radialement vis-à-vis de l'axe du tube 19.

Un micro-orifice F est prévu dans la paroi du corps de valve 7 pour établir une communication entre le volume intérieur sous pression du récipient 1 et la zone de la valve située en aval de la bille 21 en position fermée. Ce micro-orifice est fermé par la rondelle 10 lorsque la tige de valve 12 est enfoncée.

Comme visible sur le détail A de la figure 1, le micro-orifice F est constitué par une échancrure 24 de dimension réduite, en particulier au point de vue étendue angulaire, prévue dans l'arête de la nervure périphérique 9. Lorsque la valve 12 occupe la position de repos ou de fermeture représentée sur la figure 1, le plan moyen de la rondelle 10 est sensiblement orthogonal à l'axe de la valve, de sorte qu'une micro-fuite est créée, par l'échancrure 24, au-dessous de la rondelle 10 entre le volume intérieur du récipient 1 et le volume intérieur du corps de valve 7. Par contre, lorsque la tige 12 est enfoncée, la rondelle 10 se déforme, son bord intérieur étant repoussé vers le fond du corps 7, tandis que son bord extérieur est maintenu par le sertissage ; la face interne de la rondelle 10 prend donc une forme concave et vient obturer l'échancrure 24, de manière à couper la micro-fuite lorsque la tige 12 est enfoncée et donc lorsque la valve 6 est ouverte.

Ceci étant, le fonctionnement du bidon aérosol 1 de la figure 1 est le suivant.

Lorsque ce bidon est maintenu dans la position normale, tête en haut avec son axe sensiblement vertical, l'utilisateur peut, en appuyant sur le bouton-poussoir non représenté, enfoncer la tige de valve 12 et provoquer la pulvérisation du liquide 2. La bille 21 reste contre le fond 22 du tube 19.

Si le bidon 1 est renversé tête en bas , la bille 21 vient s'appliquer contre le siège 20. Si l'utilisateur enfonce la tige 12, l'espace intérieur du corps 7 est mis en communication avec l'atmosphère par les canaux 15 et 14. La bille 21 est appliquée fermement par la pression régnant dans le bidon 1 contre le siège 20 et s'oppose à toute sortie de fluide par les canaux 15 et 14. En outre, le micro-orifice formé par l'échancrure 24 se trouve fermé lorsque la tige 12 est enfoncée de telle sorte qu'il n'y a pas de passage de fluide du récipient 1 vers l'intérieur du corps 7 par ce micro-orifice.

Lorsque la valve 12 est relâchée pour revenir dans sa position fermée, l'échancrure 24 s'ouvre à nouveau et permet l'entrée de gaz sous pression à l'intérieur du corps 7 de manière à équilibrer les pressions de part et d'autre de la bille 21 en appui contre le siège 20.

Si le bidon 1 est retourné de manière à se retrouver tête en haut, la bille 21 quitte son siège 20 pour se diriger vers le fond 22, sous l'action de la pesanteur. Ce mouvement n'est pas empêché par une différence de pression entre l'intérieur du bidon 1 et l'intérieur du corps 7, grâce à la communication établie par l'échancrure 24. Le siège 20 peut avoir un diamètre important relativement au diamètre de la bille 21 comme illustré sur la figure 1 des dessins, ce qui n'empêche pas le retour de la bille 21 en position d'ouverture dès que le bidon 1 se retrouve tête en haut, avec la valve 6 fermée.

La figure 3 illustre une variante de réalisation du récipient de la figure 1 selon laquelle la bille 21 du clapet C est située à proximité axiale de son siège 120 de sorte que la fermeture du clapet soit plus rapide que dans le cas de la figure 1 puisque le trajet à effectuer par la bille 21 est réduit.

Les éléments de la variante de la figure 3 identiques ou jouant des rôles analogues à des éléments déjà décrits à propos de la figure 1 sont désignés par les mêmes références numériques ou, éventuellement, par une référence numérique égale à la somme du nombre 100 et de la référence utilisée sur la figure 1. La description de ces éléments n'est pas reprise ou n'est effectuée que succinctement.

La tubulure 111, sur la figure 3, est fermée par un fond 122 contre lequel repose la bille 21, lorsque le bidon est dans sa position normale. Le siège 120 est constitué par un épaulement tronconique prévu axialement au voisinage du raccordement de la tubulure 111 et du corps 7. Le tube plongeur 119 est raccordé à un ajutage oblique latéral 25 débouchant dans la tubulure 111 en amont du siège 120 de sorte que, lorsque la bille 21 est en appui étanche contre le siège 120, le tube 119 ne communique plus avec le volume intérieur du corps 7.

La position normale d'utilisation du récipient de la figure 3 est également tête en haut. Le fonctionnement est semblable à celui de la figure 1, mais l'obturation est obtenue plus rapidement en cas de mauvaise position du récipient pour la pulvérisation.

La figure 4 illustre une autre variante de réalisation d'une valve selon l'invention pour bidon aérosol à fonctionnement normal tête en haut.

Comme dans le cas de la figure 3, la tubulure 211 de longueur axiale réduite est munie d'un fond 222 contre lequel repose la bille 21 lorsque le récipient occupe sa position normale. Ce fond 222 est traversé par des passages 26 parallèles à l'axe de la tubulure 211 mais écartés radialement de cet axe de sorte que leurs prolongements se trouvent au-delà, dans le sens transversal, du contour de la bille 21 lorsqu'elle est en appui contre le centre du fond 222. Ces passages 26 permettent l'écoulement du fluide provenant du récipient. Le tube plongeur vient coiffer axialement la tubulure 211. Un micro-orifice, non représenté sur la figure 4, est prévu comme dans le cas des figures 1 et 3 sur le rebord du corps de valve.

Le fonctionnement du récipient équipé de la valve de la figure 4 est semblable à celui décrit précédemment. Si le récipient est placé dans une mauvaise position, par exemple tête en bas, la bille 21 vient s'appliquer contre le siège 220 et empêche toute communication entre l'intérieur du récipient et la sortie de la valve.

Lorsque la valve est refermée, l'équilibre de pression s'établit de part et d'autre de la bille 21 en appui sur le siège 220. Dès que le récipient est ramené dans sa position normale, tête en haut, la bille 21 redescend contre le fond 222.

Les figures 5 à 7 illustrent une autre variante de réalisation d'une valve conforme à l'invention pour un récipient destiné à être utilisé tête en haut.

Les éléments des figures 5 à 7 identiques ou semblables à des éléments déjà décrits à propos de la figure 1 sont désignés soit par les mêmes références numériques, soit par une référence numérique égale à la somme du nombre 300 et de la référence utilisée sur la figure 1. La description de ces éléments ne sera pas reprise ou ne sera effectuée que succinctement.

La valve 306 comprend, à la place d'une tige de valve, une coiffe 312 tournant sa concavité en sens inverse du corps de valve 307. Le prolongement 313 de diamètre réduit, faisant saillie vers l'extérieur, est solidaire du fond de la coiffe 312 et coaxial à cette dernière. Ce prolongement 313 comporte un canal axial 314 qui, au voisinage du fond de la coiffe 312, communique avec un trou radial 315 traversant la paroi du prolongement 313.

Lorsque la valve 306 est au repos, ce passage 315 est fermé par la rondelle 10.

Le ressort de rappel 318 est engagé dans la coiffe 312 et comprimé entre le fond de cette coiffe et l'épaulement du corps 307.

La coiffe 312 comporte sur sa surface extérieure cylindrique deux joncs circulaires 27, 28 espacés axialement et situés vers l'extrémité de la coiffe éloignée du prolongement 313. Ces joncs 27, 28 sont prévus pour coulisser de manière étanche contre la surface interne du corps 307.

La paroi de la coiffe 312 est traversée radialement, au voisinage de son fond, c'est-à-dire au voisinage de la base du prolongement 313, par des trous 29 répartis régulièrement sur toute la périphérie.

Un micro-orifice F, constitué par un trou 30 de diamètre réduit est prévu dans la paroi du corps 307 de valve en un endroit tel que, lorsque la coiffe 312 occupe la position de repos (voir figure 7), ce trou 29 met en communication l'intérieur du corps de valve 307 et de la coiffe 312 avec le récipient 1, le jonc d'étanchéité 28 se trouvant, suivant la direction axiale, du côté du trou 30 opposé à la tubulure 11. Par contre, lorsque le prolongement 313 est enfoncé avec la coiffe 312, comme représenté sur la figure 5, pour assurer l'ouverture de la valve, le trou 30 débouche dans l'espace annulaire fermé compris entre les deux joncs d'étanchéité 27, 28.

Ceci étant, le fonctionnement de la valve des figures 5 à 7 résulte immédiatement des explications qui précèdent.

Lorsque le récipient occupe sa position normale tête en haut, comme illustré sur la figure 5, l'enfoncement du prolongement 313 et de la coiffe 312 assure l'ouverture du passage 315 qui met en communication l'intérieur du corps de valve 307 avec le canal 314 et l'extérieur.

Les fluides liquide et gazeux peuvent s'écouler par les passages 29 en provenance du récipient 1, vers le canal 314 et la pulvérisation est obtenue. Les joncs d'étanchéité 27 et 28 empêchent une fuite vers l'extérieur à travers le trou 30.

Si le récipient est utilisé dans une mauvaise position, par exemple position tête en bas, comme illustré sur la figure 6, la bille 21 vient s'appliquer sur le siège 20 et coupe toute communication entre le récipient 1 et le canal axial de sortie 314. Le volume intérieur du corps de valve 307 se trouve à la pression atmosphérique du fait de la communication établie par le passage 315 lorsque la valve est en position ouverte, la coiffe 312 étant enfoncée. Les joncs d'étanchéité 27 et 28 s'opposent à l'admission de fluide, notamment de liquide, à la pression du récipient 1, dans le corps de valve 307, à travers le trou 30, aussi longtemps que la coiffe de valve est enfoncée, c'est-à-dire aussi longtemps que la valve 306 est maintenue ouverte.

Lorsque cette valve 306 revient à sa position de fermeture, comme illustré sur la figure 7, le trou 30 établit une communication entre l'intérieur du récipient 1 et l'intérieur du corps de valve 307, ce qui rétablit l'équilibre de pression de part et d'autre de la bille 21.

Lorsque le bidon 1 est ramené dans sa position normale, tête en haut, la bille 21, du fait de l'équilibre des pressions rétabli, peut revenir par gravité dans la position de la figure 5, en quittant le siège 20, ce qui permet à nouveau la communication du récipient 1 et de l'intérieur du corps de valve 307.

Les figures 8 et 9 illustrent une variante de valve conforme à l'invention pour un récipient destiné à être utilisé tête en bas.

La valve 406 comporte, sur son corps 407, une extension latérale 31 s'étendant parallèlement à l'axe du corps 407 entre le fond de ce corps et une zone située plus près de la coupelle 5. L'extension 31 communique, à son extrémité éloignée de la coupelle, avec le fond du corps 407 par une tubulure 411 orientée radialement. La bille 21 est disposée dans l'extension latérale 31. Un siège 420 pour cette bille est prévue au voisinage du raccordement de l'extension 31 et de la tubulure 411, c'est-à-dire en partie basse de l'extension 31 lorsque le récipient se trouve tête en haut comme représenté sur la figure 8. Une entrée de gaz 32 est prévue dans la paroi de l'extension 31, du côté de la coupelle 5 par rapport au siège 420, c'est-à-dire en partie haute dans la position de la figure 8. Lorsque la bille 21 est en appui contre le siège 420, l'ouverture 32 assure l'admission de gaz sous pression du côté de la bille opposé au siège.

Les autres parties de la valve des figures 8 et 9 sont semblables ou identiques à celles de la valve de la figure 1 et sont désignées par les mêmes références numériques éventuellement additionnées au nombre 400. Leur description ne sera pas reprise.

On notera cependant que le micro-orifice F est constitué par une échancrure 24 dans la nervure périphérique 9 du corps de valve.

Le fonctionnement de la valve des figures 8 et 9 est le suivant.

Lorsque le récipient est placé dans sa position normale de fonctionnement "tête en bas", correspondant à la représentation de la figure 9, la bille 21 repose, par gravité, contre le fond de l'extension latérale 31 opposé à la tubulure 411. Lorsque l'utilisateur enfonce la tige de valve 12, les fluides peuvent passer par le trou 32 et s'écouler, à travers le siège 420, vers la sortie de la valve. La pulvérisation peut avoir lieu.

Par contre, lorsque le récipient est placé dans une mauvaise position, en particulier "tête en haut" comme représenté sur la figure 8, la bille 21 s'applique contre le siège 420 et ferme toute communication avec la sortie.

Si la tige de valve 12 est enfoncée, comme illustré sur la figure 8, il n'y a aucune pulvérisation du fait de l'obturation créée par la bille 21.

Si, après avoir enfoncé la tige de valve 12 alors que le récipient occupe une mauvaise position, l'utilisateur relâche cette valve, l'intérieur du corps de valve 407 se trouve à la pression atmosphérique de sorte que la différence de pression entre l'intérieur du récipient et l'intérieur du corps de valve 407 contribue à maintenir la bille 21 contre son siège.

Lorsque la tige de valve 12 est relâchée, le micro-orifice F constitué par l'échancrure 24 n'est plus fermé par la rondelle d'étanchéité 10, et une communication s'établit entre l'intérieur du corps 407 et l'intérieur du récipient, ce qui permet un équilibrage des pressions de part et d'autre de la bille 21. Cette dernière pourra alors reprendre la position de la figure 9 dès que le récipient sera placé dans la bonne position, tête en bas, sans avoir à vaincre une force créée par une différence de pression.

Quelle que soit la réalisation adoptée, la valve conforme à l'invention permet une économie de l'agent propulseur en réagissant rapidement et en empêchant toute sortie de fluide lorsque le récipient occupe une mauvaise position. Le retour de la valve en position de fonctionnement normal est fiable et rapide grâce à l'équilibrage de pression réalisé de part et d'autre de la bille 21.

## Revendications

1. Valve pour récipient pressurisé ou bidon (1) aérosol, comprenant un corps de valve (7, 307, 407) destiné à être fixé dans une coupelle montée sur le bidon (1), une tige de valve (12) mobile axialement dans le corps de valve (7, 307, 407), et des moyens de rappel élastiques (18) pour rappeler la tige de valve (12) en une position de fermeture, tandis que l'ouverture de la valve est obtenue par une action d'enfoncement sur la tige (12), ladite valve étant combinée avec un clapet (C) sensible à l'action de la pesanteur propre à fermer la sortie de la valve lorsque le récipient occupe une position écartée de sa position normale d'utilisation, un orifice (F) étant prévu dans la paroi du corps de valve (7, 307, 407), caractérisée par le fait que l'orifice est un micro-orifice (F) qui est fermé lorsque la tige (12) est enfoncée de façon à éviter tout passage de fluide du récipient (1) dans le corps de valve (7, 307, 407) à travers le micro-orifice (F) et qui est ouvert lorsque la tige (12) n'est pas enfoncée pour établir une communication entre le volume intérieur sous pression du récipient (1) et la zone de la valve (6, 206, 306, 406) située en aval de l'organe d'obturation (21) du clapet (C) en position fermée, afin d'équilibrer les pressions de part et d'autre de cet organe d'obturation (21) et de faciliter son retour en position ouverte sous l'action de la pesanteur.

2. Valve selon la revendication 1, associée à un tube plongeur, caractérisée par le fait que l'organe d'obturation (21) est disposé dans ledit tube plongeur (19) qui est fermé axialement à son extrémité inférieure et muni d'une entrée latérale (23) décalée radialement par rapport à l'axe du tube (19), le siège (20) de l'organe d'obturation (21) étant prévu à l'extrémité de la queue de valve sur laquelle est engagé le tube plongeur (19).

3. Valve selon la revendication 1, caractérisée par le fait que l'organe d'obturation (21) est disposé dans un appendice inférieur (111, 211), le siège (120, 220) de l'organe d'obturation (21) étant situé à une distance réduite du fond de cet appendice.

4. Valve selon la revendication 3, caractérisée par le fait que le tube plongeur (119) débouche latéralement dans l'appendice (111).

5. Valve selon la revendication 1, pour récipient destiné à être utilisé tête en bas, caractérisée par le fait qu'elle comporte sur son corps (407) une extension latérale (31) avec une entrée de gaz (32) en partie haute et un siège (420) en partie basse, l'organe d'obturation (21) pouvant se déplacer dans cette extension latérale.

6. Valve selon l'une des revendications précédentes, caractérisée par le fait que le micro-orifice (F) est constitué par une échancrure (24) de dimensions réduites prévue sur un bord (9) du corps de valve (7) destiné à venir en appui contre une rondelle (10) d'étanchéité sollicitée par la tige (12) de valve.

7. Valve selon l'une quelconque des revendications 1 à 5, caractérisée par le fait qu'elle comporte un micro-orifice (30) de passage de gaz prévu dans le corps (7) de valve et une coiffe (312) tournant sa concavité en sens inverse du corps de valve (307), propre à se déplacer en coulissement dans ce corps de valve, coiffe qui constitue la tige de valve, et comporte vers son fond au moins un trou de passage (29) et, sur sa périphérie deux joncs circulaires d'étanchéité (27, 28) espacés axialement et disposés de manière telle qu'en fonctionnement normal, coiffe enfoncée, le micro-orifice (30) se trouve emprisonné entre les deux joncs (27, 28), tandis qu'en position normale, valve en position fermée, le susdit micro-orifice (30) établit un passage entre l'intérieur du corps de valve (307) et le récipient (1).

8. Valve selon l'une quelconque des revendications précédentes, caractérisée par le fait que l'organe d'obturation (21), est constitué par une bille.

9. Récipient pressurisé, ou bidon aérosol, équipé d'une valve selon l'une quelconque des revendications précédentes.

## Claims

1. Valve for a pressurized container or aerosol can (1), comprising a valve body (7, 307, 407) intended to be fixed into a dished part mounted on the can (1), a valve stem (12) which can move axially in the valve body (7, 307, 407), and elastic return means (18) for returning the valve stem (12) to a closed position, whereas opening of the valve is obtained by a driving-in action on the stem (12), said valve being combined with a clack valve (C) which is sensitive to the action of gravity and capable of closing the outlet of the valve when the container occupies a position away from its normal position of use, an orifice (F) being provided in the wall of the valve body (7, 307, 407), characterized in that the orifice is a micro-orifice (F) which is closed when the stem (12) is driven in in order to prevent any passage of fluid from the container (1) into the valve body (7, 307, 407) through the micro-orifice (F) and which is opened when the stem (12) is not driven in in order to establish a communication between the pressurized internal volume of the container (1) and the zone of the valve (6, 206, 306, 406) situated downstream of the shut-off member (21) of the clack valve (C) in the closed position, in order to balance out the pressures on either side of this shut-off member (21) and to facilitate its return to the open position under the action of gravity.

2. Valve according to claim 1, associated with a dip tube, characterized in that the shut-off member (21) is located in said dip tube (19) which is axially closed at its lower end and equipped with a lateral inlet (23) offset radially with respect to the axis of the tube (19), the seat (20) of the shut-off member (21) being provided at the end of the valve tailpiece on which the dip tube (19) is engaged.

3. Valve according to claim 1, characterized in that the shut-off member (21) is located in a lower appendage (111, 211), the seat (120, 220) of the shut-off member (21) being situated at a small distance from the bottom of this appendage.

4. Valve according to claim 3, characterized in that the dip tube (119) emerges laterally into the appendage (111).

5. Valve according to claim 1, for a container intended to be used head held down, characterized in that it includes, on its body (407) a lateral extension (31) with a gas inlet (32) at the top and a seat (420) at the bottom, it being possible for the shut-off member (21) to move in this lateral extension.

6. Valve according to one of the preceding claims, characterized in that the micro-orifice (F) consists of a scallop (24) of small dimensions provided on one edge (9) of the valve body (7) intended to come to bear against a sealing washer (10) urged by the valve stem (12).

7. Valve according to any one of claims 1 to 5, characterized in that it includes a micro-orifice (30) for the passage of gas, provided in the valve body (7), and a cover piece (312) the concavity of which points in the opposite direction from the valve body (307), capable of moving in terms of sliding in this valve body, which cover piece constitutes the valve stem and towards its bottom includes at least one passage hole (29) and, on its periphery, two circular sealing rings (27, 28) which are spaced axially and located such that in normal operation with the cover piece driven in, the micro-orifice (30) is trapped between the two rings (27, 28) whereas in the normal position, with the valve in the closed position, the abovementioned micro-orifice (30) establishes a passage between the inside of the valve body (307) and the container (1).

8. Valve according to any one of the preceding claims, characterized in that the shut-off member (21) consists of a ball.

9. Pressurized container, or aerosol can, equipped with a valve according to any one of the preceding claims.

## Patentansprüche

1. Ventil für einen Druckbehälter oder einen Aerosolbehälter (1), mit einem Ventilkörper (7,307,407), der in einer auf dem Behälter (1) angebrachten Kuppel befestigbar ist, einem axial in dem Ventilkörper (7,307,407) beweglichen Ventilschaft (12) und elastischen Rückstellmitteln (18) zur Rückstellung des Ventilschaftes in eine Verschlußposition, wohingegen die Öffnung des Ventils durch Hineindrücken des Schaftes (12) erreicht wird, wobei das Ventil mit einer schwerkraftempfindlichen Klappe (C) verbunden ist, die den Ausgang des Ventils verschließen kann, wenn der Behälter eine Stellung einnimmt, die nicht seiner normalen Benutzungsstellung entspricht, wobei eine Öffnung (F) in der Wand des Ventilkörpers (7,307,407) vorgesehen ist,
**dadurch gekennzeichnet,** daß
die Öffnung eine Mikroöffnung (F) ist, die dann verschlossen ist, wenn der Schaft (12) hineingedrückt ist, so daß kein Durchtritt des Fluids aus dem Behälter (1) durch die Mikroöffnung (F) in den Ventilkörper (7,307,407) möglich ist, und die offen ist, wenn der Schaft (12) nicht hineingedrückt ist, damit eine Verbindung zwischen dem unter Druck stehenden Innenvolumen des Behälters (1) und dem Bereich des Ventils (6,206,306,406) hergestellt wird, der sich, von dem Verschlußmittel (21) der Klappe (C) in Verschlußstellung aus, stromabwärts befindet, um den Druck auf beiden Seiten des Verschlußmittels (21) auszugleichen und dessen Rückkehr, unter Einwirkung der Schwerkraft, in die geöffnete Stellung zu erleichtern.

2. Ventil gemäß Anspruch 1, das mit einem Tauchrohr verbunden ist, dadurch gekennzeichnet, daß das Verschlußmittel (21) in dem, an seinem unteren Ende axial verschlossenen Tauchrohr (19) angeordnet ist und einen, bezogen auf die Achse des Rohrs (19) radial versetzten, seitlichen Einlaß (23) aufweist, wobei der Sitz (20) des Verschlußmittels (21) am Ende des Ventilschwanzes vorgesehen ist, auf dem das Tauchrohr (19) angebracht ist.

3. Ventil gemäß Anspruch 1, dadurch gekennzeichnet, daß das Verschlußmittel (21) in einem unteren Ansatz (111,211) angeordnet ist, wobei sich der Sitz (120,220) des verschlußmittels (21) in einer geringen Entfernung vom Boden des Ansatzes befindet.

4. Ventil gemäß Anspruch 3, dadurch gekennzeichnet, daß das Tauchrohr (119) seitlich in den Ansatz (111) mündet.

5. Ventil gemäß Anspruch 1, für einen Behälter, der mit dem Kopf nach unten benutzbar ist, dadurch gekennzeichnet, daß es an seinem Körper (407) eine seitliche Erweiterung (31) mit einem Gaseinlaß (32) im oberen Bereich und einen Sitz (420) im unteren Bereich aufweist, wobei das Verschlußmittel (21) in dieser seitlichen Erweiterung beweglich ist.

6. Ventil gemäß einem der vorhergehenden Ansprüche, dadurch gekennzeichnet, daß die Mikroöffnung (F) aus einem bogenförmigen Ausschnitt (24) mit geringen Abmessungen besteht, der auf dem Rand (9) des Ventilkörpers (7) vorgesehen ist, welcher gegen einen Dichtungsring (10) in Anlage kommt, auf den der Schaft (12) des Ventils einwirkt.

7. Ventil gemäß einem der Ansprüche 1 bis 5, dadurch gekennzeichnet, daß es eine in dem Ventilkörper (7) vorgesehene Mikroöffnung (30) für den Gasdurchlaß und eine Kappe (312) umfaßt, deren Austiefung in die umgekehrte Richtung wie der Ventilkörper (307) gerichtet ist und die in dem Ventilkörper verschiebbar ist, wobei die Kappe den Ventilschaft bildet und Richtung Boden wenigstens ein Durchgangsloch (29) und an ihrem Umfang zwei kreisförmige Dichtungswülste (27,28) umfaßt, die axial beabstandet und so angeordnet sind, daß, im Normalbetrieb bei hineingedrückter Kappe, die Mikroöffnung (30) zwischen den beiden Wülsten (27,28) eingeschlossen ist, während in Normalstellung bei geschlossenem Ventil, die Mikroöffnung (30) einen Durchlaß zwischen dem Inneren des Ventilkörpers (307) und dem Behälter (1) bildet.

8. Ventil gemäß einem der vorhergehenden Ansprüche, dadurch gekennzeichnet, daß das Verschlußmittel (21) aus einer Kugel besteht.

9. Druckbehälter oder Aerosolbehälter, der ein Ventil gemäß einem der vorhergehenden Ansprüche aufweist.
